# EUROPÄISCHE PATENTSCHRIFT

(11) **EP 0 713 980 B1**
(45) Veröffentlichungstag und Bekanntmachung des Hinweises auf die Patenterteilung: **12.12.2001**
(21) Anmeldenummer: 95113280.2
(22) Anmeldetag: 24.08.1995
(51) Int. Cl.: F15B 15/28

(54) **Antriebsvorrichtung**
A driving device
Dispositif d'entraînement

(30) Priorität: 26.10.1994 DE 4438164
(43) Veröffentlichungstag der Anmeldung: 29.05.1996
(73) Patentinhaber: FESTO AG & Co, 73734 Esslingen (DE)
(72) Erfinder: Stoll, Kurt, Dr., D-73732 Esslingen (DE); Klinger, Hermann, DR., D-73732 Esslingen (DE)
(74) Vertreter: Abel, Martin, Dipl.-Ing.

(56) Entgegenhaltungen:
- EP-A- 0 355 179
- EP-A- 0 417 024
- EP-A- 0 490 375
- WO-A-91/14871
- DE-A- 3 629 367
- DE-A- 3 915 456
- DE-A- 4 230 414
- DE-U- 9 101 734
- OLHYDRAULIK UND PNEUMATIK REPORT 79, Bd. 23, Nr. 10 A, Oktober 1979, MAINZ, Seite 164 XP002022379 "Hydrozylinder mit elektronischem Wegmessystem"
- OLHYDRAULIK UND PNEUMATIK, Bd. 37, Nr. 10, 1.Oktober 1993, Seite 765/766 XP000413096 "BERUHRUNGSLOSE WEGMESSUNG - STORUNGSFREIE SIGNALUBERTRAGUNG BIS 500 M"
- OLHYDRAULIK UND PNEUMATIK, Bd. 36, Nr. 10, 1.Oktober 1992, Seiten 656-657, XP000300675 SCHATZ E ET AL: "NEUES LANGENMESSSYSTEM ZUM EINBAU IN HYDRAULIKZYLINDER"

## Beschreibung

Die Erfindung betrifft eine Antriebsvorrichtung mit zwei relativ zueinander bewegungsantreibbaren Baueinheiten, wobei an der ersten der beiden Baueinheiten zur Steuerung und/oder Überwachung der Relativbewegung zwischen den beiden Baueinheiten verwendete Funktionseinheiten wie zum Beispiel Sensoren oder Ventile vorgesehen sind, die über Signalleiter an ein an der ersten Baueinheit festgelegtes Knotenelement angeschlossen sind, wobei das Knotenelement eine zentrale Signalverarbeitungselektronik für die von den Funktionseinheiten kommenden und die zu den Funktionseinheiten zu übertragenden Signale enthält.

Eine derartige Antriebsvorrichtung geht aus der Druckschrift "Ölhydraulik und Pneumatik" 30 (1986) Nr. 6, Seiten 458 - 460, 463 hervor. Sie ist dort (Bild 6) als hydraulische Achse ausgeführt, an deren Gehäuse mehrere Sensoren, ein Ventil und eine zentrale Signalverarbeitungselektronik (Local Intelligence) angebracht sind. Die von den Sensoren gelieferten Signale werden in der Signalverarbeitungselektronik verarbeitet, die anschließend dem Ventil die erforderlichen Betätigungssignale zukommen läßt. Über eine einzige Signalleitung korrespondiert die Signalverarbeitungselektronik in beiden Richtungen mit einer speicherprogrammierbaren Steuerung. Alle Signalleiter sind außerhalb der verschiedenen Einrichtungen installiert.

Eine in Gestalt eines fluidangetriebenen Kolben-Zylinder-Aggregates ausgeführte Antriebsvorrichtung geht aus der DE 39 23 063 C2 hervor. Die von einem mehrteiligen Gehäuse gebildete erste Baueinheit besitzt dort eine Längsnut, in der sich Sensoren verankern lassen. Die Sensorsignale werden über in die Sensornut integrierte Signalleiter in Gestalt von Leiterbahnen zu einem endseitig aufgesteckten Knotenelement geführt, an das weiterführende elektrische Leitungen anschließbar sind, die mit einer externen Steuereinrichtung verbunden sind. Desweiteren sind in das Gehäuse Ventile integriert, die die Fluidbeaufschlagung des die zweite Baueinheit bildenden Kolbens des Kolben-Zylinder-Aggregates steuern, und die ebenfalls über im Gehäuse verlaufende Signalleiter zu dem im konkreten Falle plattenförmig ausgebildeten Knotenelement führen. Diese Antriebsvorrichtung enthält selbst keine Signalverarbeitungselektronik, so daß es zur Verknüpfung des Knotenelementes mit der Steuereinrichtung eines nicht unbeträchtlichen Verkabelungsaufwandes bedarf. Die Installation einer Einrichtung, die mehrere der beschriebenen Kolben-Zylinder-Aggregate enthält, erfordert daher einen relativ großen Aufwand und liefert eine große Anzahl möglicher späterer Fehlerquellen im Betriebsablauf.

Eine aus der EP 0 417 024 A1 bekannte Kolben-Zylinder-Kombination enthält wie die DE 39 23 063 C2 ein am Zylinder angeordnetes Knotenelement, das mit einer Elektronikkarte ausgestattet ist, die über integrierte Signalleiter verfügt, durch die die Signale eines Sensors einer integrierten Mikrosteuerung zugeführt werden. Über ein elektrisches Kabel findet zwischen der Mikrosteuerung und einem externen Automaten ein Signalaustausch statt. Über die Art der Montage der Elektronikkarte und des Signalaustausches werden keine näheren Angabe gemacht.

Es ist die Aufgabe der vorliegenden Erfindung, eine Antriebsvorrichtung der eingangs genannten Art zu schaffen, die bei kompaktem Aufbau eine Verringerung des Zeit- und Kostenaufwandes bei der Installation und eine Erhöhung der Zuverlässigkeit im Betrieb ermöglicht.

Zur Lösung dieser Aufgabe ist vorgesehen, daß die Signalleiter in die erste Baueinheit integriert und zu einer zentralen Anschlußstelle an der ersten Baueinheit geführt sind, wo das Knotenelement unter gleichzeitiger Herstellung aller Kontaktverbindungen angesetzt ist, daß das Knotenelement ein lösbar an der Anschlußstelle der ersten Baueinheit festgelegtes Knotenmodul ist, das einen ersten Satz von Kontaktelementen trägt, die mit den Signalleitern der ersten Baueinheit in lösbarer Kontaktverbindung stehen, und daß die Signalverarbeitungselektronik des Knotenelementes als Feldbus-Kommunikationselektronik ausgebildet ist, die zwischen den Funktionselementen und einer externen Steuerelektronik vermittelt, wobei zur Verbindung des Knotenelementes mit der externen Steuerelektronik eine Zweidraht-Leitung vorgesehen ist, die als Feldbus-Leitung für serielle Signalübertragung ausgebildet ist.

Auf diese Weise wird der Verkabelungsaufwand zur Verbindung einer externen Einrichtung beträchtlich reduziert, was einerseits eine Verringerung des Zeit- und Kostenaufwandes bei der Montage der Antriebsvorrichtung zur Folge hat und andererseits die Zuverlässigkeit fördert, da weniger störungsanfällige Kabelverbindungen verlegt werden müssen. Die Signalverarbeitungstechnik des Knotenelementes ist als Feldbus-Kommunikationselektronik ausgebildet, die über einen seriellen Feldbus mit geringer Anzahl von Drähten in Gestalt einer Zweidraht-Leitung an eine externe Steuereinrichtung angeschlossen ist und die von dieser erhaltenen Steuersignale zuordnungsrichtig an die betreffenden Funktionseinheiten weiterleitet. Bei der Elektronik kann es sich um eine sogenannte ASI (Actor Sensor Interface) oder ein sogenanntes LON (Local Operating Network) handeln. Im Vergleich zu einer Festmontage, bei der die Signalleiter unlösbar und zum Beispiel durch Lötverbindungen mit dem Knotenelement verbunden sind, hat eine lösbare Ausgestaltung des Knotenelementes den Vorteil, daß im Defektfalle ein rascher Austausch erfolgen kann. Das Knotenmodul kann beispielsweise ein Steckmodul sein. Es umfaßt einen ersten Satz von Kontaktelementen, die bei der Montage an der ersten Baueinheit gleichzeitig in Verbindung mit einem zweiten Satz von Kontaktelementen an der ersten Baueinheit treten, wobei diese Kontaktelemente ohne weiteres unmittelbar von Signalleitern gebildet sein können, beispielsweise von Leiterbahnen. Mit der Montage des Knotenmoduls werden hier gleichzeitig sämtliche für die Signalübertragung relevanten Verbindungen hergestellt, so daß der Anschlußaufwand minimal ist. Sämtliche an der Antriebsvorrichtung vorgesehenen Funktionseinheiten können zentral an das Knotenelement angeschlossen sein, das somit die einzige Schnittstelle nach außen darstellt und die praktische Installation der Antriebsvorrichtung auch für Nicht-Spezialisten verhältnismäßig einfach gestaltet.

Die Unteransprüche betreffen vorteilhafte Ausgestaltungen der Antriebsvorrichtung.

Eine zweckmäßige Ausgestaltung sieht vor, daß sich an der ersten Baueinheit eine Mehrfachanordnung von Signalleitern befindet, die sich ausgehend von dem Knotenelement über die Länge der ersten Baueinheit erstreckt. Diese Mehrfachanordnung von Signalleitern läßt sich dann an praktisch beliebiger Stelle anzapfen bzw. abgreifen, um die Signalverbindung zu an der ersten Baueinheit angeordneten Funktionseinheiten an geeigneter Stelle vorzunehmen.

Eine derartige Mehrfachanordnung von Signalleitern könnte beispielsweise aus einem mehradrigen Flachbandkabel bestehen, das in einer sich längs der ersten Baueinheit erstreckenden Verankerungsnut installiert ist, wobei die Installation je nach Bauform auch vom Anwender selbst vorgenommen werden könnte. Um beispielsweise einen in der Verankerungsnut festzulegenden Sensor mit den zugeordneten Signalleitern zu verbinden, kann der Sensor über Stechelemente verfügen, die beim Befestigen des Sensors in die Signalleiter einstechen oder eindrücken und dadurch die Signalverbindung herstellen.

Über die zur Verbindung des zentralen Knotenelementes mit der externen Steuereinrichtung vorgesehene Zweidrahtleitung kann die erforderliche Dauer-Betriebsspannung zugeführt werden (zum Beispiel 24 Volt) und sind bei Bedarf zusätzlich auch Signale übertragbar, die dem Spannungssignal überlagert werden.

Die in das Knotenelement integrierte Signalverarbeitungselektronik kann als Steuerelektronik ausgebildet sein, die ein vorzugsweise frei programmierbares Steuerprogramm enthält und unmittelbar die Steuerung und Überwachung der Antriebsvorrichtung übernimmt. Die Intelligenz der Steuerung ist somit in die Antriebsvorrichtung selbst integriert und steuert beispielsweise in Abhängigkeit von den erhaltenen Sensorsignalen die Betätigung von ebenfalls integrierten Ventilen, die im Falle einer fluidbetätigten Antriebsvorrichtung die Druckbeaufschlagung der zweiten Baueinheit steuern. Abgesehen von den Verbindungen zu einer vorhandenen übergeordneten elektronischen Koordinierungseinheit in Gestalt der externen Steuerelektronik und zu einer Spannungsversorgung ist in diesem Falle keine weitere Verkabelung notwendig.

Nachfolgend wird die Erfindung anhand der beiliegenden Zeichnung näher erläutert. In dieser zeigen:
- Figur 1: eine erste Bauform der erfindungsgemäßen Antriebsvorrichtung in Gestalt eines fluidbetätigten Arbeitszylinders in perspektivischer Darstellung, wobei einige der Signalleiter gestrichelt schematisch angedeutet sind,
- Figur 2: einen ausschnittsweisen Querschnitt durch die Antriebsvorrichtung aus Figur 1 gemäß Schnittlinie II-II,
- Figur 3: eine schematische Darstellung einer möglichen Ausstattung der Antriebsvorrichtung gemäß Figuren 1 und 2 mit Funktionseinheiten und Signalleitern, wobei die erste und zweite Baueinheit der Übersichtlichkeit halber lediglich strichpunktiert angedeutet sind, und
- Figur 4: den rückseitigen Endbereich der Antriebsvorrichtung aus Figur 1 mit einer weiteren Möglichkeit zur Ausgestaltung und Anordnung der Signalleiter und des Knotenelementes.

Das Ausführungsbeispiel zeigt eine Antriebsvorrichtung 1, die als Linearantrieb 2 konzipiert ist und zwei translatorisch relativ zueinander bewegbare Baueinheiten 3, 4 aufweist. Es handelt sich zweckmäßigerweise um einen fluidbetätigten Linearantrieb, wobei die erste Baueinheit 3 von einem Gehäuse 5 und die zweite Baueinheit 4 von einem bezüglich dem Gehäuse 5 bewegungsantreibbaren Abtriebsteil 6 gebildet ist. Das Gehäuse 5 enthält eine aus Figur 2 teilweise ersichtliche und vorzugsweise zylindrisch konturierte Kammer 7, in der ein Kolben 8 linear bewegbar geführt angeordnet ist, der mit einer Kolbenstange 12 verbunden ist, die an der Vorderseite des Gehäuses 5 herausragt. Der Kolben 8 und die Kolbenstange 12 stellen das Abtriebsteil 6 dar.

Das Gehäuse 5 ist sowohl an der Vorderseite als auch an der Rückseite mit jeweils einem Abschlußdeckel 13, 14 versehen. Am rückseitigen Abschlußdeckel 14 sind zwei Anschlußöffnungen 15 angeordnet, die über gehäuseinterne Kanäle mit jeweils einem der beiden von dem Kolben 8 in der Kammer 7 abgeteilten Arbeitsräume kommunizieren. Durch geeignete Zufuhr- und/oder Abfuhr eines Fluides, insbesondere Druckluft, läßt sich das Abtriebsteil 6 durch die Beaufschlagung des Kolbens 8 zu einer hin und her gehenden Linearbewegung in Richtung der Längsachse 16 relativ zu dem Gehäuse 5 antreiben. Am äußeren Ende der Kolbenstange 12 kann ein zu bewegender Gegenstand angebracht werden.

Der Linearantrieb 2 kann auch ein elektrischer Linearantrieb sein, ferner kann der Linearantrieb kolbenstangenlos ausgebildet sein, wobei das Abtriebsteil 6 auf andere Weise mit einem außen am Gehäuse längsverschieblich geführten und zur Kraftabnahme geeigneten Bauteil verbunden ist. Hier kann es sich um einen sogenannten Schlitzzylinder oder einen Bandzylinder handeln, oder aber um einen kolbenstangenlosen Arbeitszylinder mit magnetischer Kopplung zwischen dem Kolben und dem äußeren Bauteil.

An dem Gehäuse 5 des Linearantriebes 2 sind mehrere Funktionseinheiten 17 angeordnet, die zur Steuerung und Überwachung der Relativbewegung zwischen den beiden Baueinheiten 3, 4 dienen. Zwei dieser Funktionseinheiten 17 sind Sensoren 18, die bei bestimmten axialen Kolbenpositionen ansprechen und die beispielsweise von einem an dem Kolben 8 angeordneten Dauermagneten 22 betätigt werden. Es kann sich hier unter anderem um sogenannte Reed-Sensoren oder um magnetoresistive Sensoren handeln. Eine in Figur 3 zusätzlich zur Figur 1 gezeigte Funktionseinheit 17 ist eine Positionserfassungseinrichtung 23, die zum Beispiel auf analogem Wege eine ständige Bestimmung der aktuellen Kolbenposition ermöglicht. Sie erstreckt sich entlang des Kolbenhubes und kann auf einem Ultraschall-Arbeitsprinzip beruhen, bei dem die Laufdauer einer Schallwelle in einem magnetostriktiven Körper ausgewertet wird.

Bei zwei weiteren Funktionseinheiten 17 handelt es sich um Ventile 24, die als Proportionalventile oder als Schaltventile ausgebildet sein können und zweckmäßigerweise über einen in Figur 2 schematisch angedeuteten Elektromagneten 25 verfügen, der als Betätigungseinheit für das Ventilglied fungiert. Die beispielsgemäßen Ventile 24 sind patronenartig ausgestaltet und in einen gehäuseseitigen Hohlraum 26 insbesondere vollständig eingelassen, so daß keine störend hervorstehenden Teile vorhanden sind. Diese Ventile 24 sind in die mit den Anschlußöffnungen 15 verbundenen gehäuseinternen Fluidkanäle eingeschaltet, die in die beiden Arbeitsräume des Linearantriebes 2 führen. Entsprechend der jeweiligen Betätigung der Ventile 24 ist eine Fluidzufuhr bzw. -abfuhr bezüglich des angeschlossenen Arbeitsraumes steuerbar.

Im Bereich des rückseitigen Endes des Gehäuses 5 ist ein Knotenelement 27 vorgesehen. Es steht mit sämtlichen der Funktionseinheiten 17 über in das Gehäuse 5 integrierte Signalleiter 28 in Signalverbindung. Diese Signalleiter 28 sind in Figuren 1 und 4 gestrichelt angedeutet, in Figuren 2 und 3 in durchgezogenen Linien dargestellt. Die Bezeichnung Knotenelement wurde gewählt, weil in diesem Bauteil alle Signalleiter 28 zentral zusammenlaufen. Auf diese Weise werden sämtliche von den Sensoren 18 und der eventuell vorhandenen Positionserfassungseinrichtung 23 gelieferten Überwachungssignale dem Knotenelement 27 zugeführt. Ebenso erhalten die Ventile 24 und sonstige auf Steuersignale angewiesene Funktionseinheiten 17 ihre entsprechenden Steuersignale von dem Knotenelement 27.

Allerdings bildet das Knotenelement 27 nicht nur eine einfache Durchgangsstation mit einer 1:1-Weiterleitung der Signale. Es ist vielmehr mit einer zentralen Signalverarbeitungselektronik 32 ausgestattet, die die von den Funktionseinheiten 17 kommenden und die zu den Funktionseinheiten 17 zu übertragenden Signale verarbeitet.

In einem einfacheren Fall ist die Signalverarbeitungselektronik 32 als Feldbus-Kommunikationselektronik 31 ausgebildet, die zwischen den Funktionseinheiten 17 und einer externen Steuerelektronik 33 vermittelt. Denkbar wäre hier eine Ausgestaltung nach ASI (Actor Sensor Interface) oder LON (Local Operating Network). Die Verbindung zwischen der Steuerelektronik 33 und der Feldbus-Kommunikationselektronik 31 des Knotenelementes 27 erfolgt über eine Zweidraht-Leitung 34, über die ein serieller Signal- bzw. Datenaustausch stattfindet. Von der Steuerelektronik 33 gelieferte Signale verarbeitet die Feldbus-Kommunikationseinheit 31 derart, daß eine zuordnungsrichtige Weiterleitung zu den über die Signalleiter 28 angeschlossenen Funktionseinheiten 17 erfolgt. Andererseits werden die von den Funktionseinheiten 17 kommenden Signale über die Kommunikationselektronik 31 derart umgewandelt, daß sie in seriellem Übertragungsmodus mit geringstmöglicher Drahtanzahl zur Steuerelektronik 33 übertragbar sind.

Vor allem, wenn das Knotenelement 27 ein fester Bestandteil des Gehäuses 5 ist, empfiehlt es sich, die vorliegend von einer Zweidraht-Leitung 34 gebildete Leitungsverbindung 35 im Rahmen einer lösbaren Steckverbindung mit dem Knotenelement 27 zu verbinden. An dem Knotenelement 27 ist dann eine geeignete Schnittstelle vorgesehen. Die Feldbus-Kommunikationselektronik 31 kann Bestandteil einer Feldbus-Steuereinrichtung sein, bei der mehrere Antriebsvorrichtungen vorhanden sind, die jeweils mit einem geeigneten Knotenelement 27 ausgestattet sind. In diesem Falle verfügt das Knotenelement 27 zweckmäßigerweise über eine weitere Schnittstelle, die den Anschluß nachfolgender Knotenelemente ermöglicht.

Die Zweidraht-Leitung 34 dient beim Ausführungsbeispiel gleichzeitig zur Übertragung der Betriebsspannung an das Knotenelement 27 und weiter zu den Funktionseinheiten 17. Zu diesem Zweck liegt an dem einen Draht 36 eine Spannung von 0 Volt und an dem anderen Draht 37 zum Beispiel eine Spannung von 24 Volt an. Hier handelt es sich vorzugsweise um eine Dauerspannung. Die Steuer- und Überwachungssignale können der Betriebsspannung aufmoduliert werden, so daß keine zusätzliche Verdrahtung erforderlich ist.

Der Anschluß einer externen Steuerelektronik 33 ist als Koordinationselektronik sinnvoll, wenn in einer Maschine mehrere Antriebsvorrichtungen vorhanden sind, deren Betriebsabläufe aufeinander abgestimmt werden müssen. Wiederum kann hier über die Leitungsverbindung 35 auch die Übertragung der Energie erfolgen, die für den Betrieb der Signalverarbeitungselektronik 32 und bei Bedarf der Funktionseinheiten 17 erforderlich ist.

Es versteht sich, daß die Antriebsvorrichtung 1 nach Bedarf noch mit weiteren Funktionseinheiten 17 ausgestattet werden kann, die man zweckmäßigerweise so gut es geht in das Gehäuse 5 integriert. Denkbar wären beispielsweise noch weitere Sensoren zur Erfassung des Druckes in den Arbeitsräumen, der Beschleunigung und/oder Geschwindigkeit des Abtriebsteils 6 und der ausgeübten Betätigungskraft. In Figur 3 ist beispielsweise ein Drucksensor 70 angedeutet.

Beim Ausführungsbeispiel ist das Knotenelement 27 als Knotenmodul 42 ausgebildet, das ein kompaktes Bauteil bildet, welches an einer zentralen Anschlußstelle 43 des Gehäuses 5 lösbar festgelegt ist. Diese Anschlußstelle 43 befindet sich beim Ausführungsbeispiel an der der Kolbenstange 12 entgegengesetzten Gehäuserückseite und dabei zweckmäßigerweise an dem zugeordneten rückseitigen Abschlußdeckel 14. Von Vorteil ist allerdings, daß die Anschlußstelle 43 durchaus variabel ist und beim Ausführungsbeispiel nach Bedarf entlang der gesamten Gehäuselänge vorgesehen werden kann. Dies wird dadurch erreicht, daß die Signalleiter 28 eine an dem die erste Baueinheit 3 bildenden Gehäuse 5 eine Mehrfachanordnung von Signalleitern 28' umfassen, die sich parallel zu der Längsachse 16 über praktisch die gesamte Gehäuselänge erstreckt. Gemäß Figuren 2 und 3 umfaßt die besagte Mehrfachanordnung beim Ausführungsbeispiel zehn Signalleiter 28', die in zwei Gruppen 44 zu je sechs Signalleitern zusammengefaßt sind, die jeweils zwischen den beiden Abschlußdeckeln 13, 14 verlaufen. Es wäre ohne weiteres möglich, diese Signalleiter 28' in Gestalt von Leiterbahnen ausführen, die zumindest teilweise in das Gehäuse 5 eingelassen sind und jeweils eine frei zugängliche Abgreiffläche aufweisen, über die in jeder beliebigen Längsposition durch geeignete Kontaktelemente ein Abgriff erfolgen kann. Im Falle des Ausführungsbeispieles sind die beiden Gruppen 44 von Signalleitern 28' allerdings jeweils Bestandteil eines mehradrigen Flachbandkabels 45, bei dem die einzelnen Adern die verschiedenen Signalleiter 28' bilden, welche in der Bandebene nebeneinanderliegend parallel zueinander verlaufen. Die Signalleiter 44 sind vom Isolierkörper 46 des Flachbandkabels 45 umhüllt. Die Flachbandkabel 45 sind an dem Gehäuse 5 festgelegt und somit in dieses integriert, wobei die Befestigung auf beliebige Weise erfolgen kann, beispielsweise durch Festkleben oder Festklemmen.

Beim Ausführungsbeispiel sind die Signalleiter 28' und vorliegend die beiden Flachbandkabel 45 in einer Verankerungsnut 47 verlegt, die in dem Gehäuse 5 im Bereich des Außenumfanges eingebracht ist und sich parallel zu der Längsachse 16 erstreckt. Die Verankerungsnut 47 ist stirnseitig beidseits offen, wobei ihre Endabschnitte in den Abschlußdeckeln 13, 14 verlaufen. In der Verankerungsnut 47 lassen sich an beliebiger Stelle ein oder mehrere Funktionseinheiten 17 lösbar festlegen, bei denen es sich vorliegend um die schon erwähnten Sensoren 18 handelt. Desweiteren sieht das Ausführungsbeispiel vor, daß auch das Knotenmodul 42 in der Verankerungsnut 47 lösbar festlegbar ist. Die getroffenen Maßnahmen zur lösbaren Verankerung in der Verankerungsnut 47 können bei den Sensoren 18 und dem Knotenmodul 42 identisch sein, so daß sich die vorliegende Beschreibung anhand der Figur 2 auf das Knotenmodul 42 beschränkt.

Die Verankerungsnut 47 ist längsseits zu einem insbesondere Flachgestalt aufweisenden Außenflächenabschnitt 48 des Gehäuses 5 hin offen. An diesen Außenflächenabschnitt 48 schließt sich ein Nuthals 52 an, auf den in Tiefenrichtung ein breiterer Verankerungsabschnitt 53 folgt, so daß insgesamt eine T-Nut vorliegt. Das Knotenmodul 42 und die Sensoren 18 haben eine im wesentlichen komplementäre Außenkonturierung und lassen sich stirnseitig in die Verankerungsnut 47 einschieben. Dabei kommt ein breiterer Befestigungsabschnitt 54 in dem Verankerungsabschnitt 53 zu liegen und ein von dem Befestigungsabschnitt 54 vorspringender Zentrierabschnitt 55 ragt in den Nuthals 52 hinein. Die Höhe des Befestigungsabschnittes 54 ist geringer als diejenige des Verankerungsabschnittes 53, so daß das Knotenmodul 42 bzw. ein jeweiliger Sensor 18 in Tiefenrichtung der Verankerungsnut 47 gemäß Doppelpfeil 56 bewegbar ist. Ein jeweiliges Bauteil 42, 18 ist ferner in Höhenrichtung von mindestens einem beim Ausführungsbeispiel von einem Gewindelement gebildeten Spannelement 57 durchsetzt, das eine dem Grund 58 der Verankerungsnut 47 gegenüberliegende Spannfläche 59 und eine im Bereich der Oberseite des Zentrierabschnittes 55 liegende und von außen her zugängliche Betätigungspartie 63 aufweist. Letztere erlaubt beim Ausführungsbeispiel das Ansetzen eines Schraubwerkzeuges, um das Spannelement 57 in Höhenrichtung relativ zu dem Knotenmodul 42 bzw. Sensor 18 zu verstellen. Indem das Spannelement 57 gegen den Grund 58 vorgeschraubt wird, verlagert sich der Befestigungsabschnitt 54 in Gegenrichtung vom Grund 58 weg, wobei die den Nuthals 52 seitlich überragenden Haltepartien 64 des Befestigungsabschnittes 54 von unten her gegen die sich seitlich an den Nuthals 52 anschließenden und dem Grund 58 zugewandten Halteflächen 65 des Verankerungsabschnittes 53 gedrückt werden. Auf diese Weise ist das Knotenmodul 42 bzw. ein jeweiliger Sensor 18 in der Verankerungsnut 47 lösbar verspannt.

Die Signalleiter 28' sind zweckmäßigerweise in dem Verankerungsabschnitt 53 angeordnet und zweckmäßigerweise an der erwähnten Haltefläche 65 festgelegt. Beim Ausführungsbeispiel ist an beiden Halteflächen 65 jeweils ein mehradriges Flachbandkabel 45 befestigt. Beim Festspannen des jeweiligen Bauteils 42, 18 wird dieses somit mit seinen Haltepartien 64 gegen die Flachbandkabel 45 gedrückt.

Das Knotenmodul 42 verfügt an der Oberseite seiner beiden Haltepartien 64 über jeweils eine Mehrzahl von Kontaktelementen, die als Stechelemente 66 ausgeführt sind, wobei jedem Signalleiter 28' mindestens ein eigenes derartiges Stechelement 66 zugeordnet ist, das beim Ausführungsbeispiel stiftartig in Richtung des zugeordneten Signalleiters 28' ragt. Über modulinterne Leiter 67 sind die Stechelemente 66 elektrisch mit der Signalverarbeitungselektronik 32 verbunden. Alle Stechelemente 66 zusammengenommen bilden einen ersten Satz 68 von Kontaktelementen.

Bei der Montage des Knotenmoduls 42 wird das Spannelement 57 so eingestellt, daß sich das Knotenmodul 42 in die Verankerungsnut 47 einschieben läßt, ohne mit den Stechelementen 66 die Flachbandkabel 65 zu beschädigen. Nachdem das Knotenmodul 42 an der gewünschten Längsposition entlang der Verankerungsnut 47 positioniert wurde - diese Stelle bildet die zentrale Anschlußstelle 43 -, wird das Spannelement 47 betätigt, wobei sich die Stechelemente 66 beim Verspannen des Befestigungsabschnittes 54 in den jeweils zugeordneten Signalleiter 28' der Flachbandkabel 45 eindrücken. Der Isolierkörper 46 wird dabei durchstoßen. Auf diese Weise ist ein elektrischer Kontakt zwischen der Signalverarbeitungselektronik 42 und den Signalleitern hergestellt.

Jeder Sensor 18 verfügt über einen zweiten Satz 69 von Kontaktelementen, die ebenfalls als Stechelemente 66 ausgeführt sind und deren prinzipielle Anordnung derjenigen bei dem Knotenmodul 42 entsprechen kann. Die Anzahl der Stechelemente 66 ist bei diesen zweiten Sätzen 69 von Kontaktelementen allerdings geringer, die Anzahl entspricht zweckmäßigerweise der Anzahl der anzuschließenden Signalleiter 28'. Sofern nicht gewünscht ist, daß mehrere Sensoren 18 gleichzeitig mit identischen Signalleitern 28' verbunden werden, enthalten die zweiten Sätze 69 von Kontaktelementen unterschiedlich beabstandet angeordnete Stechelemente 66, so daß unterschiedliche Signalleiter 28' kontaktiert werden.

Ersichtlich können sowohl das Knotenmodul 42 wie auch die Sensoren 18 an unterschiedlicher Stelle entlang der Verankerungsnut 47 positioniert und an der entsprechenden Stelle mit den Signalleitern 28, 28' kontaktiert werden.

Die weiteren Funktionseinheiten 17, vorliegend die beiden Ventile 24 und die Positionserfassungseinrichtung 23, sind über Signalleiter 28" an die vergleichbar einer Datenbahn längs der zweiten Baueinheit verlaufenden Signalleiter 28' angeschlossen. Gleiches gilt auch für eventuelle weitere Funktionseinheiten 17, wobei in Figur 3 als zusätzliche Variante ein Drucksensor 70 gezeigt ist, der den Fluiddruck des Betriebsfluides erfaßt. Diese Signalleiter 28" sind vorzugsweise in der zweiten Baueinheit 4 fest verlegt und können ebenfalls über zum Beispiel als Stechelemente ausgebildete Kontaktelemente 74 an die Signalleiter 28' angeschlossen sein. Besagte Kontaktelemente 74 können im Bereich der Verankerungsnut 47 fest installiert sein, so daß bei der Montage der Flachbandkabel 45 automatisch die Kontaktierung erfolgt. Die Anordnung ist wiederum so getroffen, daß eine zuordnungsrichtige Kontaktierung mit ausgewählten Signalleitern 28' erfolgt.

Aus Figur 3 geht noch hervor, daß mehrere oder sämtliche Signalleiter 28' der Mehrfachanordnung von Signalleitern zu einer Kupplungsstelle 75 führen können, an der ein nur schematisch dargestelltes Kupplungselement 73 anschließbar ist, das mit weiterführenden Signalleitern 72 verbunden ist. Auf diese Weise läßt sich eine Verknüpfung mit weiteren Einrichtungen ermöglichen, die ebenfalls über das Knotenelement 27 ansteuerbar sind. Dies könnte beispielsweise ein mit dem Abtriebsteil 6 verbundener Greifer sein. Die Kupplungsstelle 75 kann derart ausgebildet sein, daß eine leichte Steckmontage möglich ist.

Aus Figur 4 geht ein Bauvariante hervor, bei der die beiden Gruppen 44 von Signalleitern in Gestalt von Leiterbahnen ausgebildet sind, die jeweils an einer streifen- oder leistenförmigen Leiterplatte 76 angeordnet sind, welche wie die Flachbandkabel 45 des anderen Ausführungsbeispiels in der Verankerungsnut 47 festgelegt sind. Der zweite Satz 69 von Kontaktelementen der hier nicht abgebildeten Sensoren 18 kann in diesem Falle aus Berühr- und/oder Schleifkontakten bestehen, die die zugeordneten Leiterbahnen abgreifen. Die Anschlußstelle 43 ist bei diesem Ausführungsbeispiel einem Ende der zweiten Baueinheit 4 zugeordnet, wo die Signalleiter 28' in einen dritten Satz 77 von an den Leiterplatten 76 vorgesehenen Kontaktelementen enden. Das Knotenmodul 42 ist dabei als Stecker ausgebildet, das sich endseitig auf die Leiterplatten 76 aufstecken läßt, wobei der an ihm vorgesehene erste Satz 68 von Kontaktelementen mit dem genannten dritten Satz 77 von Kontaktelementen in Berühr- und/oder Steckeingriff gelangt.

Es versteht sich, daß die Antriebsvorrichtung 1 nach Bedarf mit weiteren Funktionseinheiten 17 ausgestattet werden kann, wobei noch weitere Verankerungsnuten vorhanden sein können, die die Festlegung solcher Funktionseinheiten 17 ermöglicht. Diese Verankerungsnuten können in Bezug auf Signalleiter entsprechend ausgestattet sein wie die beschriebene Verankerungsnut, wobei diese weiteren Signalleiter zweckmäßigerweise über Verbindungsleiter an die erwähnten Signalleiter 28' angeschlossen oder zu der zentralen Anschlußstelle 43 geführt sind, wo sich das Knotenelement 27 befindet.

Anstelle von Verankerungsnuten könnten auch erhabene Verankerungsschienen Verwendung finden, wobei die Mehrfachanordnung von Signalleitern 28' in diesem Falle zweckmäßigerweise an einer Verankerungsschiene angeordnet ist.

Die Verankerungsnuten bzw. Verankerungsschienen können an die zweite Baueinheit 4 angebrachte Zusatzteile sein, so daß eine problemlose Nachrüstung konventioneller Antriebsvorrichtungen möglich ist.

## Patentansprüche

1. Antriebsvorrichtung mit zwei relativ zueinander bewegungsantreibbaren Baueinheiten (3, 4), wobei an der ersten (3) der beiden Baueinheiten zur Steuerung und/oder Überwachung der Relativbewegung zwischen den beiden Baueinheiten (3, 4) verwendete Funktionseinheiten (17) wie zum Beispiel Sensoren (18) oder Ventile (24) vorgesehen sind, die über Signalleiter (28, 28', 28") an ein an der ersten Baueinheit (3) festgelegtes Knotenelement (27) angeschlossen sind, wobei das Knotenelement (27) eine zentrale Signalverarbeitungselektronik (32) für die von den Funktionseinheiten (17) kommenden und die zu den Funktionseinheiten (17) zu übertragenden Signale enthält, **dadurch gekennzeichnet, daß** die Signalleiter (28, 28', 28") in die erste Baueinheit (3) integriert und zu einer zentralen Anschlußstelle (43) an der ersten Baueinheit (3) geführt sind, wo das Knotenelement (27) unter gleichzeitiger Herstellung aller Kontaktverbindungen angesetzt ist, daß das Knotenelement (27) ein lösbar an der Anschlußstelle (43) der ersten Baueinheit (3) festgelegtes Knotenmodul (42) ist, das einen ersten Satz (68) von Kontaktelementen (66) trägt, die mit den Signalleitern (28, 28', 28") der ersten Baueinheit (3) in lösbarer Kontaktverbindung stehen, und daß die Signalverarbeitungselektronik (32) des Knotenelementes (27) als Feldbus-Kommunikationselektronik (31) ausgebildet ist, die zwischen den Funktionselementen (17) und einer externen Steuerelektronik (33) vermittelt, wobei zur Verbindung des Knotenelementes (27) mit der externen Steuerelektronik (33) eine Zweidraht-Leitung (34) vorgesehen ist, die als Feldbus-Leitung für serielle Signalübertragung ausgebildet ist.

2. Antriebsvorrichtung nach Anspruch 1, **dadurch gekennzeichnet, daß** sie als Linearantrieb (2) mit einem die erste Baueinheit (3) bildenden Gehäuse (5) und einer die zweite Baueinheit (4) bildenden, im oder am Gehäuse (5) längsbeweglich geführten und mit einem zu bewegenden Gegenstand koppelbaren Abtriebseinheit (6) ausgebildet ist.

3. Antriebsvorrichtung nach Anspruch 2, **dadurch gekennzeichnet, daß** sie als fluidbetätigter Linearantrieb (2) ausgebildet ist, wobei die Abtriebseinheit (6) einen in einer Kammer (7) des Gehäuses (5) längsbeweglich geführten und durch Fluidbeaufschlagung zu einer Bewegung antreibbaren Kolben (8) umfaßt.

4. Antriebsvorrichtung nach einem der Ansprüche 1 bis 3, **dadurch gekennzeichnet, daß** an dem lösbaren Knotenmodul (42) eine Mehrzahl von insbesondere als Stech- oder Schneidelementen (66) ausgebildeten Kontaktelementen vorgesehen ist, die den ersten Satz (68) von Kontaktelementen bilden, und die einerseits über modulinterne Leiter (67) mit der Signalverarbeitungselektronik (32) verbunden sind und andererseits bei der Montage des Knotenmoduls (42) an der ersten Baueinheit (3) in einer vorbestimmten Zuordnung mit den zu der Anschlußstelle (43) geführten und mit den Funktionselementen (17) verbundenen Signalleitern (28') in Kontakt treten, in die sie zweckmäßigerweise kontaktbildend einstechen oder eindrücken.

5. Antriebsvorrichtung nach einem der Ansprüche 1 bis 4, **dadurch gekennzeichnet, daß** an der ersten Baueinheit (3) eine mit dem Knotenelement (27) in Verbindung stehende Mehrfachanordnung von Signalleitern (28') angeordnet ist, die sich zumindest annähernd über die gesamte Länge der ersten Baueinheit (3) erstreckt und zweckmäßigerweise zumindest zum Teil an beliebiger Stelle ihrer Länge von zu den Funktionselementen (17) gehörenden zweiten Sätzen (69) von Kontaktelementen abgreifbar sind.

6. Antriebsvorrichtung nach einem der Ansprüche 1 bis 5, **dadurch gekennzeichnet, daß** an der Peripherie der ersten Baueinheit (3) mindestens eine sich in Bewegungsrichtung der zweiten Baueinheit (4) erstreckende Verankerungsnut (47) vorgesehen ist, in der mindestens ein Sensor (18) in unterschiedlichen Längspositionen festlegbar ist, wobei im Bereich der Verankerungsnut (47) sich zumindest annähernd über deren Gesamtlänge erstreckende Signalleiter (28') festgelegt sind, die einerseits mit dem Knotenelement (27) verbunden sind und andererseits zumindest zum Teil bei der Sensoranbringung mit einem mit dem betreffenden Sensor (18) verbundenen zweiten Satz (69) von Kontaktelementen in Verbindung treten.

7. Antriebsvorrichtung nach Anspruch 6, **dadurch gekennzeichnet, daß** die Signalleiter (28') zumindest teilweise in der Verankerungsnut (47) verlaufen.

8. Antriebsvorrichtung nach Anspruch 6 oder 7, **dadurch gekennzeichnet, daß** an einem jeweiligen Sensor (18) ein insbesondere von Stech- oder Schneidelementen (66) gebildeter zweiter Satz (69) von Kontaktelementen vorgesehen ist, der beim Festlegen des Sensors (18) in der Verankerungsnut (47) in einer vorbestimmten Zuordnung mit den Signalleitern (28') in Kontakt gelangt, in die er zweckmäßigerweise einsticht oder eindrückt.

9. Antriebsvorrichtung nach einem der Ansprüche 1 bis 8, **dadurch gekennzeichnet, daß** mehrere der mit dem Knotenelement (27) verbundenen Signalleiter (28') zu einer Kupplungsstelle (75) der ersten Baueinheit (3) führen, wo ein Kupplungselement (73) anschließbar ist, das mit weiterführenden Signalleitern (72) verbunden ist.

10. Antriebsvorrichtung nach einem der Ansprüche 1 bis 9, **dadurch gekennzeichnet, daß** die Signalverarbeitungselektronik (32) des Knotenelementes (27) als ein Steuerprogramm enthaltende Steuerelektronik (38) ausgebildet ist.

11. Antriebsvorrichtung nach Anspruch 10, **dadurch gekennzeichnet, daß** das Steuerprogramm bedarfsgemäß vom Anwender programmierbar ist.

12. Antriebsvorrichtung nach einem der Ansprüche 1 bis 11, **dadurch gekennzeichnet, daß** einem der beiden Drähte (36, 37) der Zweidraht-Leitung (34) die Steuersignale der externen Steuerelektronik (33) aufgeschaltet werden, wobei dieser Draht zweckmäßigerweise gleichzeitig die Dauer-Betriebsspannung für die Signalverarbeitungselektronik (32) des Knotenelementes (27) führt.

13. Antriebsvorrichtung nach einem der Ansprüche 1 bis 12, **dadurch gekennzeichnet, daß** mindestens eine Funktionseinheit (17) von einem in die erste Baueinheit (3) integrierten Ventil (24), insbesondere ein Magnetventil, gebildet ist, über das zweckmäßigerweise eine Fluidbeaufschlagung der zweiten Baueinheit (4) gesteuert wird.

14. Antriebsvorrichtung nach einem der Ansprüche 1 bis 13, **dadurch gekennzeichnet, daß** als Funktionseinheit (17) mindestens eine Positionserfassungseinrichtung (23) zur Erfassung der Position der zweiten Baueinheit (4) vorgesehen ist, die sich über die Länge des zu erfassenden Verfahrweges der zweiten Baueinheit (4) erstreckt und die beispielsweise auf einem Ultraschall-Arbeitsprinzip beruht.

## Claims

1. Drive unit with two modules (3, 4) driveable to move relative to one another, wherein there are provided on the first (3) of the two modules, and used for control and/or monitoring of the relative movement between the two modules (3, 4), functional units (17) such as for example sensors (18) or valves (24), connected via signal lines (28, 28', 28") to a node element (27) fixed to the first module (3), wherein the node element (27) includes a central signal processor electronics unit (32) for the signals coming from and to be transmitted to the functional units (17), **characterized in that** the signal lines (28, 28', 28") are integrated in the first module (3) and guided to a central connection point (43) at the first module (3), where the node element (27) is attached to create all contact connections simultaneously, that the node element (27) is a node module (42) attached releasably at the connection point (43) of the first module (3) and carrying a first set (68) of contact elements (66) which are in releasable contact connection with the signal lines (28, 28', 28") of the first module (3), and that the signal processing electronics unit (32) of the node element (27) is in the form of a field bus communications electronics unit (31) which connects between the functional elements (17) and an external control electronics unit (33), wherein a two-wire line (34) in the form of a field bus line for serial signal transmission is provided for the connection of the node element (27) to the external control electronics unit (33).

2. Drive unit according to claim 1, **characterized in that** it is in the form of a linear drive (2) with a housing (5) forming the first module (3) and an output unit (6), guided with longitudinal movement facility in or on the housing (5) and connectable to an object to be moved, forming the second module (4).

3. Drive unit according to claim 2, **characterized in that** it is in the form of a fluid-operated linear drive (2), wherein the output unit (6) comprises a piston (8) guided with longitudinal movement facility in a chamber (7) of the housing (5) and driveable to movement by means of fluid pressure.

4. Drive unit according to any of claims 1 to 3, **characterized in that** provided on the releasable node module (42) are a multiplicity of contact elements, in particular in the form of plug-in or knife-edge elements (66), which form the first set (68) of contact elements, connected on the one hand via module-internal lines (67) to the signal processing electronics unit (32) and on the other hand during fitting of the node module (42) to the first module (3) make contact in a predetermined assignment with the signal lines (28'), into which they are expediently inserted or pressed so as to make contact, and which are guided to the connection point (43) and connected to the functional elements (17).

5. Drive unit according to any of claims 1 to 4, **characterized in that** there is located on the first module (3) a multiple arrangement of signal lines (28') connected to the node element (27), extending at least approximately over the full length of the first module (3) and expediently in part able to be tapped at any desired point along their length by second sets (69) of contact elements belonging to the functional elements (17).

6. Drive unit according to any of claims 1 to 5, **characterized in that** there is provided on the periphery of the first module (3) at least one anchoring slot (47) extending in the direction of movement of the second module (4), in which one or more sensors (18) may be located in varying longitudinal positions, wherein fixed in the area of the anchoring slot (47) are signal lines (28') extending over at least approximately its overall length and connected at one end to the node element (27) and at the other end making connection during sensor fitting, at least in part, with a second set (69) of contact elements connected to the sensor (18) concerned.

7. Drive unit according to claim 6, **characterized in that** the signal lines (28') run at least partly in the anchoring slot (47).

8. Drive unit according to claim 6 or 7, **characterized in that** at any particular sensor (18) there is provided a second set (69) of contact elements, in particular in the form of plug-in or knife-edge elements (66), which during location of the sensor (18) in the anchoring slot (47) makes contact in a predetermined assignment with the signal lines (28'), into which it expediently plugs or presses.

9. Drive unit according to any of claims 1 to 8, **characterized in that** several of the signal lines (28') connected to the node element (27) lead to a coupling point (75) of the first module (3), where a coupling element (73) linked to ongoing signal lines (72) may be connected.

10. Drive unit according to any of claims 1 to 9, **characterized in that** the signal processing electronics unit (32) of the node element (27) is in the form of a control electronics unit (38) containing a control program.

11. Drive unit according to claim 10, **characterized in that** the control program may be programmed by the user in accordance with requirements.

12. Drive unit according to any of claims 1 to 11, **characterized in that** the control signals of the external control electronics unit (33) are switched on to one of the two wires (36, 37) of the two-wire line (34), wherein this wire expediently simultaneously supplies the continuous operating voltage for the signal processing electronics unit (32) of the node element (27).

13. Drive unit according to any of claims 1 to 12, **characterized in that** one or more of the functional units (17) is formed by a valve (24), in particular a solenoid valve, integrated in the first module (3), via which the expediently fluid pressurisation of the second module (4) is controlled.

14. Drive unit according to any of claims 1 to 13, **characterized in that** provided as functional unit (17) is at least one position detection device (23) for detecting the position of the second module (4), extending over the length of the movement path of the second module (4) to be detected, and based for example on an ultrasonic operating principle.

## Revendications

1. Dispositif d'entraînement comportant deux unités de construction (3, 4), qui peuvent être entraînées en déplacement l'une par rapport à l'autre, sur la première (3) des deux unités de construction étant prévues des unités fonctionnelles (17), telles que par exemple des capteurs (18) ou des soupapes (24), pour la commande et/ou la surveillance du déplacement relatif entre les deux unités de construction (3, 4), lesquelles unités fonctionnelles sont raccordées, par des conducteurs pour signaux (28, 28', 28"), à un élément nodal (27) fixé à la première unité de construction (3), l'élément nodal (27) contenant une électronique centrale (32) de traitement des signaux pour les signaux provenant des unités fonctionnelles (17) et les signaux à transmettre aux unités fonctionnelles (17), **caractérisé en ce que** les conducteurs pour signaux (28, 28', 28") sont intégrés dans la première unité de construction (3) et sont reliés à un emplacement de raccordement central (43) sur la première unité de construction (3), où l'élément nodal (27) est placé en réalisant simultanément toutes les liaisons de contact, **en ce que** l'élément nodal (27) est un module nodal (42) fixé de manière non permanente à l'emplacement de raccordement (43) de la première unité de construction (3), module qui porte un premier jeu (68) d'éléments de contact (66) qui sont en liaison de contact non permanente avec les conducteurs pour signaux (28, 28', 28") de la première unité de construction (3), et **en ce que** l'électronique (32) de traitement des signaux de l'élément nodal (27) est conformée en électronique de communication de bus de champ (31) qui sert d'intermédiaire entre les éléments fonctionnels (17) et une électronique de commande externe (33), tandis que pour la liaison de l'élément nodal (27) avec l'électronique de commande externe (33), est prévue une ligne à deux fils (34) qui est réalisée en tant que ligne de bus de champ pour la transmission série de signaux.

2. Dispositif d'entraînement selon la revendication 1, **caractérisé en ce qu'**il est réalisé en tant que dispositif d'entraînement linéaire (2) avec un boîtier (5) formant la première unité de construction (3) et une unité menée (6) qui forme la deuxième unité de construction (4), laquelle est guidée dans ou sur le boîtier (5) de manière déplaçable longitudinalement et peut être accouplée avec un objet à déplacer.

3. Dispositif d'entraînement selon la revendication 2, **caractérisé en ce qu'**il est réalisé en tant que dispositif d'entraînement linéaire (2) actionné au moyen d'un fluide, l'unité menée (6) comprenant un piston (8) guidé de manière déplaçable longitudinalement dans une chambre (7) du boîtier (5) et pouvant être entraîné en un mouvement par action d'un fluide.

4. Dispositif d'entraînement selon l'une des revendications 1 à 3, **caractérisé en ce que** sur le module nodal (42) amovible est prévue une pluralité d'éléments de contact réalisés en particulier en tant qu'éléments à enfichage ou éléments coupants (66), qui forment le premier jeu (68) d'éléments de contact et qui sont reliés d'une part, par des conducteurs (67) internes au module, à l'électronique (32) de traitement de signaux, et qui d'autre part, lors du montage du module nodal (42) sur la première unité de construction (3), entrent en contact, dans une affectation prédéterminée, avec les conducteurs pour signaux (28') s'étendant jusqu'à l'emplacement de raccordement (43) et reliés aux éléments fonctionnels (17), dans lesquels ils plongent ou s'enfoncent avantageusement en formant contact.

5. Dispositif d'entraînement selon l'une des revendications 1 à 4, **caractérisé en ce que** sur la première unité de construction (3) est disposé un agencement multiple de conducteurs pour signaux (28'), en liaison avec l'élément nodal (27), qui s'étendent au moins approximativement sur toute la longueur de la première unité de construction (3) et avec lesquels des deuxièmes jeux (69) d'éléments de contact, qui font partie des éléments fonctionnels (17), peuvent entrer avantageusement en contact, au moins en partie, en un emplacement quelconque de leur longueur.

6. Dispositif d'entraînement selon l'une des revendications 1 à 5, **caractérisé en ce qu'**à la périphérie de la première unité de construction (3) est prévue au moins une rainure d'ancrage (47) qui s'étend dans la direction de déplacement de la deuxième unité de construction (4), rainure dans laquelle au moins un capteur (18) peut être fixé dans des positions longitudinales différentes, dans la zone de la rainure d'ancrage (47) étant fixés des conducteurs pour signaux (28'), qui s'étendent au moins approximativement sur toute sa longueur, qui sont reliés d'une part à l'élément nodal (27) et qui entrent en liaison d'autre part, au moins en partie, lors de la mise en place du capteur, avec un deuxième jeu (69) d'éléments de contact, reliés au capteur (18) concerné.

7. Dispositif d'entraînement selon la revendication 6, **caractérisé en ce que** les conducteurs pour signaux (28') s'étendent au moins en partie dans la rainure d'ancrage (47).

8. Dispositif d'entraînement selon la revendication 6 ou 7, **caractérisé en ce qu'**il est prévu sur chaque capteur (18) un deuxième jeu (69) d'éléments de contact, formés en particulier par des éléments à enfichage ou des éléments coupants (66), qui parvient en contact, dans une affectation prédéterminée, avec les conducteurs pour signaux (28') dans lesquels il plonge ou s'enfonce avantageusement, lorsque le capteur (18) est fixé dans la rainure d'ancrage (47).

9. Dispositif d'entraînement selon l'une des revendications 1 à 8, **caractérisé en ce que** plusieurs des conducteurs pour signaux (28'), reliés à l'élément nodal (27), mènent à un emplacement de couplage (75) de la première unité de construction (3), où un élément de couplage (73), qui est relié à des conducteurs pour signaux (72) menant plus loin, peut être raccordé.

10. Dispositif d'entraînement selon l'une des revendications 1 à 9, **caractérisé en ce que** l'électronique (32) de traitement des signaux de l'élément nodal (27) est réalisée en tant qu'électronique de commande (38) qui contient un programme de commande.

11. Dispositif d'entraînement selon la revendication 10, **caractérisé en ce que** le programme de commande peut être programmé par l'utilisateur, suivant les besoins.

12. Dispositif d'entraînement selon l'une des revendications 1 à 11, **caractérisé en ce que** les signaux de commande de l'électronique de commande externe (33) sont envoyés sur l'un des deux fils (36, 37) de la ligne à deux fils (34), ce fil conduisant avantageusement en même temps la tension de service permanente pour l'électronique (32) de traitement des signaux de l'élément nodal (27).

13. Dispositif d'entraînement selon l'une des revendications 1 à 12, **caractérisé en ce qu'**au moins une unité fonctionnelle (17) est formée par une soupape (24), en particulier une soupape magnétique, intégrée dans la première unité de construction (3), par laquelle est avantageusement commandée l'action d'un fluide agissant sur la deuxième unité de construction (4).

14. Dispositif d'entraînement selon l'une des revendications 1 à 13, **caractérisé en ce qu'**il est prévu comme unité fonctionnelle (17) au moins un dispositif de détection de position (23) pour la détection de la position de la deuxième unité de construction (4), qui s'étend sur la longueur de la course de déplacement à détecter de la deuxième unité de construction (4) et qui est basé par exemple sur un principe de fonctionnement par ultrasons.
